# DEMANDE DE BREVET EUROPEEN

(11) **EP 1 548 394 A1**
(43) Date de publication de la demande: **29.06.2005**
(21) Numéro de dépôt: 04360112.9
(22) Date de dépôt: 21.12.2004
(51) Int. Cl.: F42C 15/34

(54) **Bouchon allumeur pour grenade a main et grenade a main equipee d'un tel bouchon**

(30) Priorité: 23.12.2003 FR 0315267
(71) Demandeur: Dixi Microtechniques S.A., 25025 Besancon (FR)
(72) Inventeur: Guyon, Philippe, 25000 Besancon (FR); Delcleve, Serge, 2416 Les Brenets (CH)
(74) Mandataire: Nithardt, Roland

(57) **Abrégé**

La présente invention concerne un bouchon allumeur assurant l'interruption de la chaîne pyrotechnique et comprenant un dispositif de sécurité à trois niveaux évitant la mise à feu accidentelle de la grenade à main, tout en autorisant la réversibilité du dispositif de sécurité, ce bouchon allumeur étant d'une conception simple, fiable et économique.

Le bouchon allumeur (1) pour grenade à main (10) est caractérisé en ce qu'il comporte des moyens d'allumage (12) intégrant au moins les composants dits primaires de la chaîne pyrotechnique et un coulisseau (70) mobile entre une position de stockage dans laquelle un écran anti-feu (72) empêche le passage du feu et une position d'allumage dans laquelle un alésage (73) autorise le passage du feu vers la grenade à main (10) en vue de son explosion. La position de stockage du coulisseau (70) est assurée par un levier de déclenchement (20) maintenu en position sécurisée par une goupille de sécurité (3) et sa position d'allumage est obtenue par un organe de rappel (71) sollicitant le coulisseau (70) en position sortie dès que le levier de déclenchement (20) quitte sa position sécurisée. La goupille de sécurité (3) ne peut être retirée qu'après avoir tourné un barillet (50), cette rotation n'étant possible qu'après avoir actionné un organe de verrouillage (6).

Application : Tout type de grenade à main.

## Description

La présente invention concerne un bouchon allumeur pour grenade à main comportant au moins un corps creux d'axe A, un levier de déclenchement articulé par rapport au corps et sollicité par au moins une lame de rappel entre une position sécurisée et une position percutée, une goupille de sécurité couplée au levier de déclenchement pour le verrouiller dans la position sécurisée et au moins un percuteur associé à ladite lame de rappel, des moyens d'allumage constitués au moins de composants dits primaires et des moyens d'interruption de l'allumage agencés pour être mobiles entre une position de stockage dans laquelle ils forment une barrière de feu destinée à empêcher le passage du feu des moyens d'allumage vers ladite grenade à main, cette position de stockage étant maintenue par ledit levier de déclenchement tant qu'il est en position sécurisée, et une position d'allumage dans laquelle ladite barrière de feu s'efface pour autoriser le passage du feu des moyens d'allumage vers ladite grenade à main en vue de son explosion, cette position d'allumage étant sollicitée par au moins un organe de rappel lorsque ledit levier de déclenchement quitte sa position sécurisée. L'invention concerne également une grenade à main équipée d'un bouchon allumeur tel que défini ci-dessus.

Ce type de bouchon allumeur se trouve de manière courante sur toutes les grenades à main bien connues dans le domaine de l'armement. Une fois la goupille de sécurité enlevée, l'utilisateur doit maintenir fermement le levier de déclenchement contre la grenade pour éviter sa mise à feu, laquelle se déclenche dès que le levier de déclenchement est libéré, libérant également le percuteur. Cette goupille de sécurité peut être retirée facilement voire inopinément par exemple en cas de chute, risquant de blesser même de tuer l'utilisateur de la grenade à main et/ou les personnes proches. On cherche aujourd'hui à renforcer la sécurité des bouchons allumeur pour éviter ces risques d'accident.

Certaines solutions consistent à empêcher le retrait accidentel de la goupille de sécurité comme dans les publications US-A-3 865 027 et US-A-3 765 337. D'autres solutions consistent à bloquer le mécanisme de percussion comme dans les publications CH-A-466 094, US-A-1 521 996 et GB-A-1 232 283. D'autres solutions encore consistent à désaxer le percuteur ou l'amorce par rapport à la chaîne pyrotechnique comme dans les publications US-A-2 737 116, US-A-4 730 559 et FR 2 825 462.

Les dispositifs de sécurité des solutions mentionnées ci-dessus n'assurent qu'un seul niveau de sécurité, ce qui est nettement insuffisant pour éviter les risques d'accident. Seul le dispositif de sécurité décrit dans la publication FR 2 825 462, du même titulaire que la présente invention, permet d'atteindre trois niveaux de sécurité, d'où une sécurité optimale pour les utilisateurs de grenades à main.

Toutefois, cette solution ne permet pas de répondre à certaines conditions de sécurité stipulées notamment dans la norme américaine STANAG 4497 en vigueur. En effet, cette norme impose que la mise à feu de la grenade à main soit commandée par deux évènements distincts et que la chaîne pyrotechnique soit interrompue en position de sécurité ou de stockage de la grenade à main pourvu de son bouchon allumeur. On entend par interruption de la chaîne pyrotechnique, une séparation physique entre les composants dits primaires très sensibles comme les amorces, les inflammateurs, les détonateurs, etc. et les composants dits secondaires moins sensibles comme les relais, les retardateurs, les charges, etc. de cette chaîne pyrotechnique. Cette contrainte liée à l'interruption de la chaîne pyrotechnique a pour objectif d'éviter la mise à feu accidentelle des composants secondaires dans le cas où les composants primaires seraient initiés alors que la grenade à main équipée de son bouchon allumeur est en position de stockage ou de sécurité.

Certaines solutions consistent à loger une partie des composants de la chaîne pyrotechnique dans un coulisseau mobile transversalement entre une position de stockage dans laquelle les composants de la chaîne pyrotechnique ne sont pas alignés et une position d'allumage dans laquelle ils sont alignés, comme dans la publication FR-A-2 500 620. D'autres solutions consistent à prévoir un organe mécanique interposé dans la chaîne pyrotechnique et mobile transversalement entre une position de stockage et une position d'allumage, comme dans les publications FR-A-2 216 548 et FR-A-2 696 823. Toutefois, ces différentes solutions sont complexes et coûteuses à réaliser. De plus, la solution décrite dans la publication FR-A-2 216 548 ne permet pas de répondre aux normes étant donné qu'elle n'assure pas une séparation mécanique effective entre les composants de la chaîne pyrotechnique. Ces solutions ne sont dons pas satisfaisantes.

La présente invention vise à résoudre ce problème en proposant un bouchon allumeur assurant l'interruption de la chaîne pyrotechnique et comprenant un dispositif de sécurité à trois niveaux évitant la mise à feu accidentelle de la grenade à main, tout en autorisant la réversibilité du dispositif de sécurité, ce bouchon allumeur étant d'une conception simple, fiable et économique.

Dans ce but, l'invention concerne un bouchon allumeur du genre indiqué en préambule, caractérisé en ce que les moyens d'interruption de l'allumage comportent au moins un coulisseau mobile transversalement dans un logement transversal du corps, ce coulisseau étant pourvu au moins d'un écran anti-feu formant la barrière de feu en position de stockage, d'un alésage libérant un passage de feu en position d'allumage et d'une extrémité extérieure saillante coopérant avec le levier de déclenchement et en ce que le corps comporte une cavité distale disposée dans le prolongement du logement à l'opposé du levier de déclenchement et apte à recevoir l'organe de rappel coopérant avec l'extrémité intérieure du coulisseau.

Dans une forme de réalisation préférée, l'écran anti-feu et l'alésage sont distants d'un entraxe sensiblement égal à la course entre les deux positions du coulisseau, cette course pouvant être limitée par un épaulement prévu sur ledit coulisseau et apte à coopérer avec une paroi dudit corps.

Les moyens d'interruption de l'allumage peuvent également comporter au moins un organe d'étanchéité disposé entre le corps et le coulisseau.

Le coulisseau est avantageusement réalisé dans une matière résistante au feu choisie parmi le groupe comprenant au moins les métaux et les alliages métalliques, cette matière pouvant être par exemple du Zamac®. L'épaisseur du coulisseau, notamment dans la zone de l'écran anti-feu, est également choisie pour résister au feu.

Les moyens d'interruption de l'allumage sont au moins disposés en aval au moins des composants dits primaires des moyens d'allumage.

Dans la forme de réalisation préférée, le bouchon allumeur comporte un barillet creux d'axe A logé à l'intérieur du corps et pourvu en partie inférieure d'un embout destiné à être fixé à la grenade à main, le corps et le barillet étant mobiles en rotation l'un par rapport à l'autre entre une position passive dans laquelle le barillet empêche le retrait de la goupille de sécurité et une position active dans laquelle le barillet autorise le retrait de la goupille de sécurité.

Le barillet comporte avantageusement un alésage traversant d'axe A apte à recevoir les moyens d'allumage et un évidement transversal disposé en regard du logement traversé par ledit coulisseau, cet évidement étant agencé pour autoriser et limiter la rotation relative du corps par rapport au barillet d'un angle α prédéfini inférieur à 90° et par exemple égal à 60°.

Le barillet peut comporter en partie supérieure au moins une butée d'arrêt apte à empêcher le percuteur prévu sur la lame de rappel de frapper les moyens d'allumage lorsque le barillet est en position passive et au moins une encoche apte à autoriser la percussion lorsque le barillet est en position active.

Dans ce but également, l'invention concerne une grenade à main caractérisée en ce qu'elle est équipée d'un bouchon allumeur tel que défini ci-dessus.

La présente invention et ses avantages apparaîtront mieux dans la description suivante d'un mode de réalisation, donné à titre d'exemple non limitatif, en référence aux dessins annexés, dans lesquels :
- les figures 1A et 1B sont des vues en coupe axiale du bouchon allumeur selon l'invention, assemblé à une grenade à main, en position sécurisée, respectivement selon les lignes de coupe AA et BB, la figure 1B étant agrandie,
- les figures 2A et 2B sont des vues similaires à celles des figures 1A et 1B, en position armée,
- les figures 3A et 3B sont des vues en coupe transversale du bouchon allumeur selon la ligne de coupe CC des figures 1 et 2, illustrant respectivement les positions passive et active du barillet correspondant aux positions sécurisée et armée du bouchon allumeur,
- la figure 4 est une vue similaire aux figures 1A et 2A, en cours de percussion,
- les figures 5A et 5B sont des vues en coupe transversale du bouchon allumeur selon les axes DD respectivement des figures 1A et 4, illustrant respectivement les positions de stockage et d'allumage des moyens d'interruption de l'allumage, et
- les figures 6A et 6B sont des vues en coupe axiale agrandies du bouchon allumeur de la figure 4, le levier de déclenchement étant retiré, illustrant respectivement les positions bloquée et percutée dudit bouchon allumeur.

En référence aux figures, le bouchon allumeur 1 selon l'invention est destiné à équiper une grenade à main 10 pourvue au moins d'une charge explosive 11. Les moyens d'allumage 12 de cette charge explosive 11, faisant partie de la chaîne pyrotechnique, sont dissociés de la grenade à main 10 et logés dans le bouchon allumeur 1. On appelle "chaîne pyrotechnique" l'ensemble des composants primaires et secondaires allant de l'amorce de tête à la charge explosive. L'objectif de l'invention est de centraliser au moins les composants dits primaires très sensibles comme les amorces, les inflammateurs, etc. dans le bouchon allumeur 1 pour n'avoir dans la grenade à main 10 proprement dite plus que des composants dits secondaires donc moins sensibles comme la poudre de la charge explosive 11 et éventuellement un ou plusieurs retardateurs, relais, amplificateurs, etc. Certains composants secondaires comme les relais et/ou amplificateurs peuvent bien entendu être également logés dans le bouchon allumeur 1 en complément des composants primaires des moyens d'allumage 12, notamment pour assurer la transmission voire l'amplification de l'allumage des composants entre le bouchon allumeur 1 et la grenade à main 10.

Le bouchon allumeur 1 comporte un corps 4 creux d'axe A apte à recevoir lesdits moyens d'allumage 12 constitués essentiellement de composants primaires, tels qu'au moins une ou plusieurs amorces, un ou plusieurs inflammateurs, etc., et éventuellement des composants secondaires, tels qu'au moins un ou plusieurs relais, retardateurs, amplificateurs, etc., ces composants étant par exemple superposés en colonne. Ces moyens d'allumage 12 peuvent comporter les mêmes composants que ceux équipant les grenades à main 10 actuelles. Le bouchon allumeur 1 comporte de manière connue un percuteur 2 destiné à frapper le dessus des moyens d'allumage 12, par exemple son amorce de tête, en vue d'initier son allumage, ce percuteur 2 étant prévu sur une lame de rappel 22 mobile entre une position sécurisée et une position percutée, sa position sécurisée étant verrouillée par une goupille de sécurité 3 et/ou assurée par un levier de déclenchement 20 maintenu manuellement lorsque la goupille de sécurité 3 est retirée.

Ce levier de déclenchement 20, appelé communément une cuillère, a une forme sensiblement en L inversé, la petite branche s'étendant sur le dessus du bouchon allumeur 1 et la grande branche s'étendant sur le côté en se prolongeant le long d'une partie de la grenade à main 10. A l'extrémité de sa petite branche, le levier de déclenchement 20 est articulé autour d'un pivot 40 solidaire du corps 4 et sollicité en pivotement essentiellement par la lame de rappel 22, aidé par le coulisseau 70 décrit plus loin, si la goupille de sécurité 3 est retirée et s'il n'est pas maintenu manuellement contre la grenade à main 10. Cette lame de rappel 22 est disposée sous le levier de déclenchement 20, montée pivotante autour d'un axe 41 solidaire du corps 4, symétrique au pivot 40, et sollicitée en direction du levier de déclenchement 20 par un ressort hélicoïdal (non représenté) disposé autour de l'axe 41.

Le percuteur 2 est constitué d'un élément saillant et pointu, obtenu par exemple en découpant et en pliant une zone de la lame de rappel 22 ou par tout élément rapporté sur cette lame de rappel 22. Il est positionné sur cette lame de rappel 22 a une distance D de l'axe 41 sensiblement égale à la distance d séparant cet axe 41 de l'axe A du corps 4 confondu avec l'axe de la grenade à main 10. Cette position lui permet d'être aligné avec les moyens d'allumage 12 en position percutée.

La goupille de sécurité 3 est constituée d'une tige sensiblement en forme de U, les deux branches 30, 31 parallèles du U étant logées dans des orifices prévus dans le corps 4 du bouchon allumeur 1, délimitant deux alésages 42, 43 parallèles disposés de part et d'autre de la lame de rappel 22 (cf. fig. 3A, 3B). L'alésage intérieur 42 reçoit la branche intérieure 30 de la goupille de sécurité 3 et l'alésage extérieur 43 reçoit sa branche extérieure 31. Ainsi, le levier de déclenchement 20 et la lame de rappel 22 sont verrouillés par la branche extérieure 31 de la goupille de sécurité 3 positionnée entre eux. Cette goupille de sécurité 3 comporte, à la base du U, une boucle 32 agencée pour recevoir un anneau de préhension 33. En position inerte, cet anneau de préhension 33 peut être immobilisé dans un évidement (non représenté) prévu à cet effet dans le corps 4.

Ce bouchon allumeur 1 comporte un premier mécanisme de sécurité 5 agencé pour coopérer avec la goupille de sécurité 3, ce mécanisme de sécurité 5 étant mobile, par action manuelle, entre au moins une position passive dans laquelle il empêche le retrait de la goupille de sécurité 3 et une position active dans laquelle il l'autorise. Il comporte un barillet 50 creux traversé par un alésage 52 d'axe A apte à recevoir les moyens d'allumage 12 et terminé en partie inférieure par un embout 51 destiné à être fixé solidairement à ladite grenade à main 10, par exemple par vissage. Ce barillet 50 est logé à l'intérieur du corps 4 moyennant un degré de rotation relative entre ces deux pièces autour de l'axe A.

Le barillet 50 comporte une rainure périphérique 53, de section semi-circulaire et disposée en regard de l'alésage intérieur 42. Cette rainure périphérique 53 comporte, dans une zone prédéfinie, un dégagement latéral 53a, formant une rainure de section oblongue (cf. fig. 3A, 3B). Ce dégagement latéral 53a est disposé de telle manière qu'en position active du barillet 50, il est aligné avec le fond de l'alésage intérieur 42 et libère le passage pour la branche intérieure 30 de la goupille de sécurité 3. Cette branche intérieure 30 comporte, par ailleurs, un décrochement 30a formant une butée destinée à être en appui sur le barillet 50 quand il est en position passive. Ainsi, l'alésage intérieur 42 prévu dans le corps 4 est un alésage de section oblongue sensiblement égal à deux fois le diamètre de la branche intérieure 30 de la goupille de sécurité 3 et le barillet 50 a un diamètre tel qu'en position passive il est saillant dans cet alésage intérieur 42 et n'autorise pas le retrait de la goupille de sécurité 3 et qu'en position active il est affleurant à cet alésage 42 et autorise le retrait de la goupille 3. Ce barillet 50 comporte également, en partie supérieure, au moins une et dans l'exemple deux butées d'arrêt 58, 58' successives aptes à arrêter le pivotement de la lame de rappel 22 pour empêcher le percuteur 2 de frapper les moyens d'allumage 12 lorsque le barillet 50 est en position passive et au moins une encoche 59 apte à autoriser la percussion lorsque le barillet 50 est en position active. La première butée 58' est un épaulement situé sur le trajet de la queue 22' de la lame de rappel 22 et la seconde butée 58 est un épaulement situé sur le trajet de la lame de rappel 22.

Le bouchon allumeur 1 comporte un deuxième mécanisme de sécurité appelé organe de verrouillage 6 et agencé pour coopérer avec le mécanisme de sécurité 5. Cet organe de verrouillage 6 est mobile, par action manuelle, entre au moins deux positions stables, une position de stockage dans laquelle il bloque le mécanisme de sécurité 5 dans sa position passive et une position d'activation dans laquelle il bloque le mécanisme de sécurité 5 dans sa position active, ainsi qu'une position intermédiaire dans laquelle il libère le mécanisme de sécurité 5 lui permettant d'être manoeuvré entre ses positions passive et active.

Cet organe de verrouillage 6 comporte un bouton poussoir 60 logé dans un alésage borgne 45 prévu dans le corps 4 parallèlement à l'axe A, au moins une bille de blocage 61, logée dans un orifice 46 prévu dans le corps 4 et communiquant avec l'alésage borgne 45 et le barillet 50, ainsi qu'au moins un élément de rappel 62 agencé pour solliciter le bouton poussoir 60 vers l'extérieur de son alésage 45.

Ce bouton poussoir 60 est guidé axialement dans l'alésage borgne 45 du corps 4. Il comporte à son extrémité libre un repère 67 par exemple de couleur noire, le corps du bouton poussoir 60 étant par exemple de couleur rouge. Ainsi, la position armée du bouchon allumeur 1 est facilement reconnaissable par la couleur rouge du bouton poussoir 60 qui apparaît lorsqu'il est sorti en position d'activation. Il comporte dans son extrémité non libre un logement axial 63 destiné à recevoir l'élément de rappel 62 en appui contre le fond de l'alésage 45. Cet élément de rappel 62 est constitué d'un ressort de compression ou de tout autre élément équivalent symbolisé sur les figures 1B et 2B par ses traits d'axe. Dans sa partie médiane, ce bouton poussoir 60 comporte trois zones périphériques de diamètres différents 64, 65, 66, destinées à coopérer avec la bille de blocage 61 pour définir les trois positions de l'organe de verrouillage 6, correspondant à trois niveaux de sortie du bouton poussoir 60 par rapport audit corps 4. De haut en bas, en référence aux figures 1B et 2B, ce bouton poussoir 60 comporte une zone de plus petit diamètre 64 correspondant à la position intermédiaire, délimitée par le fond de l'alésage borgne 45 et dans laquelle le bouton poussoir 60 est sensiblement affleurant au corps 4, une zone de diamètre moyen 65 correspondant à la position de stockage dans laquelle le bouton poussoir 60 dépasse d'environ 2 à 3 mm du corps 4 (cf. fig. 1A et 1B) et une zone de plus grand diamètre 66 correspondant à la position d'activation dans laquelle le bouton poussoir 60 dépasse d'environ 8 à 10 mm du corps 4 (cf. fig. 2, 4 et 6).

Le barillet 50 comporte un premier trou 54 latéral disposé en regard de l'orifice 46 du corps 4 et apte à recevoir la bille de blocage 61, quand il est en position passive, ce qui correspond à la position de stockage du bouton poussoir 60 (cf. fig. 1A et 1B). Ce barillet 50 comporte également un second trou 55 latéral plus profond que le premier 54, destiné à recevoir la bille de blocage 61 quand il est en position active, ce qui correspond à la position d'activation du bouton poussoir 60 (cf. fig. 2A et 2B). Les deux trous 54, 55 sont distants d'un angle inférieur à 90° et par exemple égal à 60°. Le passage de la position passive à la position active du barillet 50 est obtenu par un mouvement de rotation du corps 4 par rapport au barillet 50 autour de l'axe A, exercé manuellement directement sur le corps 4 ou par l'intermédiaire de la grenade à main 10 sur le barillet 50.

Le barillet 50 du mécanisme de sécurité 5 comporte également un élément de rappel 56 coaxial à l'axe A et agencé pour solliciter ce barillet 50 vers sa position passive. Cet élément de rappel 56 est constitué d'un ressort à spirale enroulé autour du barillet 50, une extrémité de ce ressort étant fixée au corps 4 et l'autre extrémité au barillet 50. Sa mise en action sera expliquée plus loin en référence au fonctionnement du bouchon allumeur 1.

Le bouchon allumeur 1 selon l'invention comporte un troisième mécanisme de sécurité appelé moyens d'interruption de l'allumage 7 associés aux moyens d'allumage 12. Ces moyens d'interruption de l'allumage 7 sont agencés pour être mobiles entre une position de stockage dans laquelle ils forment une barrière de feu destinée à empêcher le passage du feu des moyens d'allumage 12 vers la grenade à main 10 et une position d'allumage dans laquelle la barrière de feu s'efface pour autoriser le passage du feu des moyens d'allumage 12 vers la grenade à main 10 pour allumer la charge explosive 11 et la faire exploser.

En référence plus particulièrement aux figures 5A et 5B, les moyens d'interruption de l'allumage 7 comportent un coulisseau 70 disposé transversalement dans le corps 4 du bouchon allumeur 1 selon un axe B perpendiculaire à l'axe A et pourvu d'une extrémité extérieure apte à coopérer avec le levier de déclenchement 20 et d'une extrémité intérieure couplée à un organe de rappel 71. Ce coulisseau 70 est maintenu en position rentrée correspondant à sa position de stockage par le levier de déclenchement 20 qui appuie directement sur l'extrémité extérieure du coulisseau 70, tant que ce levier de déclenchement 20 est en position sécurisée obtenue soit par la goupille de sécurité 3 qui verrouille à la fois la lame de rappel 22 et le levier de déclenchement 20, soit par pression manuelle de ce levier de déclenchement 20 contre la grenade à main 10 (fig. 5A). Ce coulisseau 70 se déplace selon l'axe B dans sa position sortie correspondant à sa position d'allumage sous l'action de son organe de rappel 71 dès que le levier de déclenchement 20 quitte la position sécurisée (fig. 5B). Ce coulisseau 70 est pourvu d'un écran anti-feu 72 formant la barrière de feu en position de sécurité et d'un alésage 73 libérant un passage de feu en position d'allumage. Dans cet exemple, l'entraxe E séparant l'écran anti-feu 72 et l'alésage 73 correspond sensiblement à la course C du coulisseau 70 entre ses deux positions, cette course C étant limitée par exemple par un épaulement 75 agencé pour buter contre une paroi 49 du corps 4 formant un arrêt en translation selon l'axe B. D'autres formes de réalisation équivalentes peuvent également convenir. Il est guidé au travers du corps 4 par un logement 47 transversal débouchant du côté du levier de déclenchement 20 et au travers du barillet 50 par un évidement 57 transversal. Le corps 4 comporte également une cavité distale 48 disposée dans le prolongement du logement 47 à l'opposé du levier de déclenchement 20 pour recevoir l'organe de rappel 73 constitué par exemple d'un ressort de compression. Pour des questions de montage, cette cavité distale 48 est délimitée par un capuchon 48' creux rapporté audit corps par vissage par exemple. L'évidement 57 prévu dans le barillet 50 est partiellement ouvert radialement pour autoriser la rotation relative entre le corps 4 et le barillet 50 en limitant le débattement angulaire à un angle α prédéfini inférieur à 90° et par exemple sensiblement égal à 60°. Des organes d'étanchéité, par exemple sous la forme d'un joint torique logé dans une rainure périphérique 74 entre le logement 47 et le coulisseau 70 et d'une rondelle 76 prévue entre la cavité 48 et le coulisseau 70, peuvent être prévus pour protéger une partie des composants de la chaîne pyrotechnique des agressions extérieures, notamment de l'humidité. Le coulisseau 70 est réalisé dans une matière résistante au feu choisie parmi le groupe comprenant au moins les métaux et les alliages métalliques, tels que par exemple l'acier, le laiton, le Zamac®, etc. Ce coulisseau 70 doit également avoir des dimensions suffisantes lui permettant de résister au feu et notamment une épaisseur adaptée au moins dans la zone de son écran anti-feu et définie en fonction de la matière choisie. Pour raisons économiques, on choisira de réaliser le coulisseau 70 en Zamac® avec une épaisseur égale à 4 mm par exemple, ces choix n'étant aucunement limitatifs. Dans l'exemple représenté, le coulisseau 70 est disposé entre les moyens d'allumage 12 et l'embout 51 c'est à dire en aval au moins des composants primaires inclus dans ces moyens d'allumage 12 et en amont uniquement des composants secondaires prévus à la fois dans l'embout 51 du bouchon allumeur 1 et dans la grenade à main 10. Cette disposition permet ainsi de garantir l'interruption de la chaîne pyrotechnique de la grenade à main 10 équipée de son bouchon allumeur 1 en position sécurisée ou de stockage.

Le fonctionnement du bouchon allumeur 1 de l'invention est à présent décrit en référence aux figures.

En position sécurisée (cf. fig. 1A, 1B, 3A, 5A), la goupille de sécurité 3 logée dans le corps 4 du bouchon allumeur 1 verrouille la lame de rappel 22 associée au levier de déclenchement 20. Le barillet 50 du mécanisme de sécurité 5 est verrouillé en position passive par le bouton poussoir 60 empêchant le retrait de la goupille de sécurité 3 (fig. 3A). La bille de blocage 61 positionnée entre la zone de diamètre moyen 65 et le premier trou 54 solidarise le barillet 50 au corps 4 (fig. 1B). Le repère 67 de ce bouton poussoir 60 est visible et légèrement saillant sur le haut du corps 4 du bouchon allumeur 1. Le coulisseau 70 des moyens d'interruption de l'allumage 7 est verrouillé en position rentrée correspondant à sa position de stockage par le levier de déclenchement 20, l'écran anti-feu 72 étant centré sur l'axe A (fig. 5A) pour interrompre la chaîne pyrotechnique. Dans cette configuration, la grenade à main 10 équipée de son bouchon allumeur 1 est totalement sécurisée, ne pouvant en aucun cas être percutée même en cas de fausse manipulation ou de chute. De plus, l'écran anti-feu 72 empêche la mise à feu de la grenade à main 10 même en cas d'initiation intempestive des moyens d'allumage 12.

Pour amener le bouchon allumeur 1 de sa position sécurisée illustrée aux figures 1A et 1B à la position percutée illustrée à la figure 6B, l'utilisateur de la grenade à main 10 doit effectuer plusieurs manipulations volontaires, réfléchies et chronologiques.

Il doit tout d'abord amener ce bouchon allumeur 1 en position armée illustrée aux figures 2A et 2B qui lui permettra d'enlever la goupille de sécurité 3 pour atteindre la position percutée. Pour ce faire, il doit déverrouiller le barillet 50 en appuyant sur le bouton poussoir 60 pour l'amener dans sa position intermédiaire, délimitée par le fond de l'alésage borgne 45. Dans cette position intermédiaire, la bille de blocage 61 recule dans son orifice 46 pour se loger dans l'espace libre ménagé entre la zone de plus petit diamètre 64 du bouton poussoir 60 et l'alésage borgne 45. Ainsi, la bille de blocage 61 sort du premier trou 54 libérant le barillet 50. L'utilisateur doit ensuite tourner le corps 4 par rapport au barillet 50, ou l'inverse par l'intermédiaire de la grenade à main 10, d'un angle α sensiblement égal à 60° pour amener le barillet 50 dans sa position active (fig. 3B), délimitée par l'évidement 57 prévu dans le barillet 50. En référence aux figures 3A et 5A, la flèche F montre le sens de rotation du barillet 50 par rapport au corps 4. Si le corps 4 est tourné par rapport au barillet 50, le sens de rotation est inversé. Pendant cette rotation relative, le bouton poussoir 60 reste dans sa position intermédiaire, la bille de blocage 61 empêchant sa remontée. Dès que la rotation est effectuée, le deuxième trou 55 du barillet 50 se place en regard de l'orifice 46 pour recevoir la bille de blocage 61 qui le verrouille dans sa position active. Ce deuxième trou 55 étant plus profond que le premier 54, la bille de blocage 61 y pénètre davantage autorisant la remontée automatique du bouton poussoir 60 dans sa position d'activation sous l'action de son élément de rappel 62, la bille de blocage 61 étant positionnée entre la zone de plus grand diamètre 66 et ce trou 55. Dans cette position, le repère 67 du bouton poussoir 60 dépasse très nettement du haut du corps 4 indiquant que le bouchon allumeur 1 est en position armée (cf. fig. 2A, 2B, 4, 6B).

Si l'utilisateur ne tourne pas le barillet 50 suffisamment, soit d'une course angulaire inférieure à l'angle α par exemple de 60°, la bille de blocage 61 ne peut pas se loger dans le deuxième trou 55 du barillet 50 et bloquer ce dernier dans sa position active. De ce fait, le barillet 50 revient automatiquement dans sa position passive sous l'effet de son ressort à spirale 56. Simultanément, le bouton poussoir 60 ne peut pas se déplacer dans sa position d'activation et revient alors dans sa position de stockage replaçant le bouchon allumeur 1 en position sécurisée (cf. fig. 1A, 1B, 6A).

Quand le bouchon allumeur 1 est en position armée telle qu'illustrée par les figures 2A, 2B, l'utilisateur peut soit continuer le processus, soit revenir en position sécurisée comme aux figures 1A, 1B en enfonçant le bouton poussoir 60 pour autoriser le retour automatique du barillet 50 en position passive. Pour continuer le processus, il doit retirer la goupille de sécurité 3 par l'anneau de préhension 33 à l'aide d'une main tout en maintenant le levier de déclenchement 20 contre la grenade à main 10 avec l'autre main. Dans cette position à mi-chemin entre la position armée et la position percutée, le coulisseau 70 est toujours rentré garantissant l'interruption de la chaîne pyrotechnique.

Tant que l'utilisateur n'a pas lâché le levier de déclenchement 20, il peut revenir en arrière et replacer le bouchon allumeur 1 en position sécurisée, même après avoir retiré et jeté la goupille de sécurité 3. Il lui suffit pour cela d'enfoncer le bouton poussoir 60 pour libérer le barillet 50 lui permettant de revenir automatiquement dans sa position passive sous l'action de son ressort à spirale 56. Ainsi, si l'utilisateur lâche le levier de déclenchement 20, le percuteur 2 prévu sur la lame de rappel 22 ne pourra pas percuter l'amorce de tête des moyens d'allumage 12, cette lame de rappel 22 étant arrêtée dans son mouvement par deux butées 58, 58' mécaniques successives prévues en partie supérieure du barillet 50. Donc même, si la libération du levier de déclenchement 20 autorise le déplacement du coulisseau 70 en position d'allumage, le bouchon allumeur 1 et la grenade à main 10 restent sécurisés puisque les moyens d'allumage 12 ne peuvent pas être initiés (cf. fig. 6A). Cette réversibilité permet à l'utilisateur de replacer son bouchon allumeur 1 en position sécurisée (fig. 1A, 1B) en repositionnant le levier de déclenchement 20 et la lame de rappel 22 en position inerte, provoquant la rentrée du coulisseau 70 en position de stockage, et en verrouillant cette position par une goupille de sécurité 3.

A partir de la position armée, si l'utilisateur souhaite poursuivre le processus et passer en position percutée, il doit lâcher le levier de déclenchement 20 et lancer la grenade à main 10 hors de sa portée qui va exploser dans un laps de temps prédéterminé. En lâchant le levier de déclenchement 20, la lame de rappel 22 pivote autour de son axe 41 sous l'action de son ressort hélicoïdal jusqu'à frapper l'amorce de tête des moyens d'allumage 12 à l'aide de son percuteur 2 (cf. fig. 6B). Dans sa rotation, elle entraîne le levier de déclenchement 20 qui pivote autour de son axe 40. Simultanément, le levier de déclenchement 20 libère le coulisseau 70 qui translate automatiquement en position sortie correspondant à sa position d'allumage sous l'action de son organe ressort 71 d'une course C pour présenter son alésage 73 sensiblement dans l'axe A autorisant ainsi le passage du feu des moyens d'allumage 12 vers la grenade à main 10 générant sa mise à feu. Dans sa translation, le coulisseau 70 contribue au pivotement du levier de déclenchement 20.

On constate de cette description que l'armement d'une grenade à main 10 au moyen du bouchon allumeur 1 selon l'invention devient un acte totalement réfléchi et volontaire et ne peut s'opérer inopinément. En effet, sa mise à feu ne peut être initiée que par la combinaison de deux évènements indépendants : le premier événement étant la rotation du barillet 50 après enfoncement du bouton poussoir 60, et le second évènement étant le relâchement du levier de déclenchement 20 après retrait de la goupille de sécurité 3. De plus, ce bouchon allumeur 1 assurant l'interruption de la chaîne pyrotechnique, permet de répondre parfaitement aux normes en vigueur.

Enfin, le bouchon allumeur 1 selon l'invention est conçu pour être facilement réversible tant que l'utilisateur n'a pas lâché le levier de déclenchement 20, pour remettre la grenade à main 10 équipée de son bouchon allumeur 1 en position totalement sécurisée. De plus, la conception de ce bouchon allumeur 1 présente l'avantage d'être simple, fiable et économique.

La présente invention n'est pas limitée à l'exemple de réalisation décrit mais s'étend à toute modification et variante évidentes pour un homme du métier tout en restant dans l'étendue de la protection définie dans les revendications annexées.

## Revendications

1. Bouchon allumeur (1) pour grenade à main (10) comportant au moins un corps (4) creux d'axe A, un levier de déclenchement (20) articulé par rapport au corps (4) et sollicité par au moins une lame de rappel (22) entre une position sécurisée et une position percutée, une goupille de sécurité (3) couplée au levier de déclenchement (20) pour le verrouiller dans la position sécurisée et au moins un percuteur associé à ladite lame de rappel (22), des moyens d'allumage (12) constitués au moins de composants dits primaires et des moyens d'interruption de l'allumage (7) agencés pour être mobiles entre une position de stockage dans laquelle ils forment une barrière de feu destinée à empêcher le passage du feu des moyens d'allumage (12) vers ladite grenade à main (10), cette position de stockage étant maintenue par ledit levier de déclenchement (20) tant qu'il est en position sécurisée, et une position d'allumage dans laquelle ladite barrière de feu s'efface pour autoriser le passage du feu des moyens d'allumage (12) vers ladite grenade à main (10) en vue de son explosion, cette position d'allumage étant sollicitée par au moins un organe de rappel (71) lorsque ledit levier de déclenchement (20) quitte sa position sécurisée, **caractérisé en ce que** lesdits moyens d'interruption de l'allumage (7) comportent au moins un coulisseau (70) mobile transversalement dans un logement (47) transversal dudit corps (4), ce coulisseau (70) étant pourvu au moins d'un écran anti-feu (72) formant ladite barrière de feu en position de stockage, d'un alésage (73) libérant un passage de feu en position d'allumage et d'une extrémité extérieure saillante coopérant avec ledit levier de déclenchement (20), et **en ce que** ledit corps (4) comporte une cavité (48) distale disposée dans le prolongement dudit logement (47) à l'opposé du levier de déclenchement (20) et apte à recevoir ledit organe de rappel (71) coopérant avec l'extrémité intérieure dudit coulisseau (70).

2. Bouchon allumeur selon la revendication 1, **caractérisé en ce que** l'écran anti-feu (72) et l'alésage (73) sont distants d'un entraxe (E) sensiblement égal à la course (C) entre les deux positions dudit coulisseau (70).

3. Bouchon allumeur selon la revendication 2, **caractérisé en ce que** ledit coulisseau (70) comporte un épaulement (75) apte à coopérer avec une paroi (49) dudit corps (4) pour former une butée en translation limitant la course (C) dudit coulisseau (70).

4. Bouchon allumeur selon la revendication 1, **caractérisé en ce que** lesdits moyens d'interruption de l'allumage (7) comportent au moins un organe d'étanchéité (74, 76) disposé entre ledit corps (4) et ledit coulisseau (70).

5. Bouchon allumeur selon la revendication 1, **caractérisé en ce que** ledit coulisseau (70) est réalisé dans une matière résistante au feu choisie parmi le groupe comprenant au moins les métaux et les alliages métalliques.

6. Bouchon allumeur selon la revendication 1, **caractérisé en ce que** ledit coulisseau (70) est réalisé en partie ou en totalité en Zamac® .

7. Bouchon allumeur selon la revendication 1, **caractérisé en ce que** l'épaisseur du coulisseau (70) au moins dans la zone de son écran anti-feu est choisie pour résister au feu.

8. Bouchon allumeur selon la revendication 1, **caractérisé en ce que** les moyens d'interruption de l'allumage (7) sont disposés en aval au moins des composants dits primaires desdits moyens d'allumage (12).

9. Bouchon allumeur selon la revendication 1, **caractérisé en ce qu'**il comporte un barillet (50) creux d'axe A logé à l'intérieur dudit corps (4) et pourvu en partie inférieure d'un embout (51) destiné à être fixé à ladite grenade à main (10), le corps (4) et le barillet (50) étant mobiles en rotation l'un par rapport à l'autre entre une position passive dans laquelle le barillet (50) empêche le retrait de la goupille de sécurité (3) et une position active dans laquelle le barillet (50) autorise le retrait de la goupille de sécurité (3).

10. Bouchon allumeur selon la revendication 9, **caractérisé en ce que** ledit barillet (50) comporte un alésage (52) traversant d'axe A apte à recevoir lesdits moyens d'allumage (12) et un évidement (57) transversal disposé en regard dudit logement (47) traversé par ledit coulisseau (70), cet évidement (57) étant agencé pour autoriser et limiter la rotation relative dudit corps (4) par rapport audit barillet (50) d'un angle α prédéfini.

11. Bouchon allumeur selon la revendication 10, **caractérisé en ce que** l'angle α prédéfini est inférieur à 90°.

12. Bouchon allumeur selon la revendication 9, **caractérisé en ce que** ledit barillet (50) comporte en partie supérieure au moins une butée d'arrêt (58, 58) apte à empêcher le percuteur (2) prévu sur ladite lame de rappel (22) de frapper lesdits moyens d'allumage (12) lorsque le barillet (50) est en position passive et au moins une encoche (59) apte à autoriser la percussion lorsque le barillet (50) est en position active.

13. Grenade à main (10), **caractérisée en ce qu'**elle est équipée d'un bouchon allumeur (1) selon l'une quelconque des revendications 1 à 12.
